# EUROPÄISCHE PATENTSCHRIFT

(11) **EP 1 556 219 B1**
(45) Veröffentlichungstag und Bekanntmachung des Hinweises auf die Patenterteilung: **26.03.2008**
(21) Anmeldenummer: 03776806.6
(22) Anmeldetag: 20.10.2003
(51) Int. Cl.: B41F 13/02, B41F 22/00

(54) **LEITELEMENTE EINER DRUCKEINHEIT**
GUIDING ELEMENTS FOR A PRINTING UNIT
ELEMENTS DE GUIDAGE POUR UNITE D'IMPRESSION

(30) Priorität: 19.10.2002 DE 10248820; 19.02.2003 DE 10307089; 20.05.2003 DE 10322651; 11.07.2003 DE 10331469
(43) Veröffentlichungstag der Anmeldung: 27.07.2005
(73) Patentinhaber: Koenig & Bauer Aktiengesellschaft, 97080 Würzburg (DE)
(72) Erfinder: BOPPEL, Johannes, 67227 Frankenthal (DE); LEIDIG, Peter, Wilhelm, Kurt, 67227 Frankenthal (DE)
(86) Internationale Anmeldenummer: PCT/DE2003/003473
(87) Internationale Veröffentlichungsnummer: WO 2004/037537

(56) Entgegenhaltungen:
- EP-A- 0 933 200
- EP-A- 1 369 368
- DE-A- 2 215 532
- DE-A- 3 225 360
- PATENT ABSTRACTS OF JAPAN vol. 1995, no. 05, 30. Juni 1995 (1995-06-30) & JP 07 053102 A (TOYO INK MFG CO LTD), 28. Februar 1995 (1995-02-28)

## Beschreibung

Die Erfindung betrifft Druckeinheiten mit Leitelementen gemäß dem Oberbegriff des Anspruchs 1 oder 2.

Aus der DE 93 11 113 U1 ist eine Druckeinheit mit zwei Bahnleitelementen bekannt, welche in einem Einlauf- und einem Auslaufbereich einer Druckeinheit derart angeordnet sind, dass eine Bahn bei abgestellter Druckstelle berührungslos durch die Druckstelle führbar ist. Die Bahnleitelemente sind als drehbar in Seitenwänden gelagerte Walzen ausgeführt.

Durch die US 37 44 693 A ist in einem Ausführungsbeispiel eine Wendestange offenbart, wobei ein Rohrwandsegment aus porösem, luftdurchlässigem Material mit einem Grundkörper zusammen eine geschlossene Druckkammer bildet. Das poröse Segment bildet eine Wandung der Kammer und ist über deren Breite hinweg Last tragend - ohne lasttragende Unterlage - ausgeführt. In einem zweiten Beispiel ist anstelle des porösen Segmentes ein durchgehende Bohrungen aufweisendes Segment angeordnet.

Die US 54 23 468 A zeigt ein Leitelement, welches einen Bohrungen aufweisenden Innenkörper und einen Außenkörper aus porösem, luftdurchlässigem Material aufweist. Die Bohrungen im Innenkörper sind lediglich im zu erwartenden Umschlingungsbereich vorgesehen.

Die EP 0 705 785 A2 beschäftigt sich mit dem Transport und dem Umlenken von bandförmigem Material, insbesondere in Form von z. B. Filmmaterial. In einer Ausführung strömt Druckluft durch die Poren einer porösen Wand mit mittleren Porendurchmessern von 7 bis 10 µm und in einer anderen Ausführung durch eine Mikrobohrungen mit 350µm großen Öffnungen aufweisende Wand.

Der Erfindung liegt die Aufgabe zugrunde, Druckeinheiten mit Leitelementen für den fliegenden Druckformwechsel zu schaffen.

Die Aufgabe wird erfindungsgemäß durch die Merkmale des Anspruchs 1 oder 2 gelöst.

Die mit der Erfindung erzielbaren Vorteile bestehen insbesondere darin, ein zuverlässig und genau arbeitendes Bahnleitelement einer Druckeinheit geschaffen wird. Durch ein mittels Mikroöffnungen geschaffenes Luftpolster wird ein hohes Maß an Homogenität über die Länge des Luftpolsters bei gleichzeitig geringen Verlusten geschaffen. Im Gegensatz zu Walzen ist - insbesondere bei variierender Geschwindigkeit - keine Trägheit zu überwinden.

Mittels Luftaustrittsöffnungen mit Durchmessern im Millimeterbereich sind punktuell auf das Material Kräfte (Impuls des Strahls) aufbringbar, mittels welchen dieses vom betreffenden Bauteil fern, bzw. an ein anderes Bauteil angestellt wird, während durch eine Verteilung von Mikroöffnungen mit hoher Lochdichte eine breite Unterstützung und vorrangig der Effekt eines ausgebildeten Luftpolsters zum Tragen kommt. Bisher verwendete Bohrungen lagen im Querschnitt beispielsweise bei 1 bis 3 mm, wohingegen für die Mikroöffnungen der Querschnitt um mindestens eine Zehnerpotenz kleiner liegt. Es bilden sich hierdurch wesentlich verschiedene Effekte aus. Beispielsweise lässt sich der Abstand zwischen der die Öffnungen tragenden Oberfläche und der Bahn verringern, der Volumenstrom an Strömungsmittel erheblich absenken, und hierdurch außerhalb des Wirkbereichs mit der Bahn austretende Verlustströme deutlich verkleinern.

Im Gegensatz zu Bauteilen mit Öffnungen bzw. Bohrungen von Öffnungsquerschnitten im Bereich von Millimetern und einem Lochabstand von mehreren Millimetern, wird vorteilhaft bei der Ausbildung von Mikroöffnungen auf der Oberfläche eine weitaus homogenere Oberflächenstruktur geschaffen. Unter Mikroöffnungen werden hier Öffnungen auf der Oberfläche des Bauteils verstanden, welche einen Durchmesser kleiner oder gleich 500 µm, vorteilhaft kleiner oder gleich 300 µm, insbesondere kleiner oder gleich 150 µm aufweisen. Eine "Lochdichte" für die mit den Mikroöffnungen versehene Fläche liegt bei mindesten eine Mikroöffnung je 5 mm² (= 0,20 / mm²), vorteilhaft mindestens eine Mikroöffnung je 3,6 mm² (= 0,28 / mm²).

Durch die Ausbildung der Öffnungen als Mikroöffnungen wird das Luftpolster vergleichmäßigt und der je Flächeneinheit austretende Volumenstrom derart herabgesetzt, dass auch in nicht durch die Bahn umschlungenen Bereichen ein Verluststrom vertretbar klein sein kann.

Die Mikroöffnungen können vorteilhaft als offene Poren an der Oberfläche eines porösen, insbesondere mikroporösen, luftdurchlässigen Materials oder aber als Öffnungen durchgehender Bohrungen kleinen Querschnittes ausgeführt sein, welche sich durch die Wand einer Zuführkammer nach außen erstrecken. In anderer Ausführung sind die Mikroöffnungen als Öffnungen durchgehender Mikrobohrungen ausgeführt.

Um im Fall des Einsatzes von mikroporösen Materials eine gleichmäßige Verteilung von an der Oberfläche des Materials austretender Luft zu erzielen, ohne gleichzeitig hohe Schichtdicken des Materials mit hohem Strömungswiderstand zu benötigen, ist es zweckmäßig, dass das Leitelement einen festen, luftdurchlässigen Träger aufweist, auf dem das mikroporöse Material als Schicht aufgebracht ist. Ein solcher Träger kann mit Druckluft beaufschlagt werden, die aus dem Träger heraus durch die mikroporöse Schicht fließt und so an der Oberfläche des Bauteils ein Luftkissen bildet.

Dieser Träger kann seinerseits mit einer besseren Luftdurchlässigkeit als der des mikroporösen Materials porös sein; er kann aber auch aus einem einen Hohlraum umschließenden, mit Luftdurchtrittsöffnungen versehenem Flachmaterial bzw. geformtem Material gebildet sein. Auch Kombinationen dieser Alternativen kommen in Betracht.

Um eine gleichmäßige Luftverteilung zu erzielen, ist es außerdem wünschenswert, dass die Dicke der Schicht wenigstens dem Abstand benachbarter Öffnungen des Trägers entspricht.

Im Fall des Einsatzes von Mikrobohrungen ist eine Ausführung vorteilhaft, wobei die der Bahn zugewandte und die Mikroöffnungen aufweisende Seite des Leitelements als ein Einsatz oder mehrere Einsätze in einem Träger ausgebildet ist. Der Einsatz kann in Weiterbildung lös- und ggf. wechselbar mit dem Träger verbunden sein. So ist eine Reinigung und/oder aber ein Austausch von Einsätzen verschiedenartiger Mikroperforationen zur Anpassung an unterschiedliche Materialien und Bahnbreiten möglich.

Ausführungsbeispiele der Erfindung sind in den Zeichnungen dargestellt und werden im Folgenden näher beschrieben.

Es zeigen:
- Fig. 1: eine schematische Darstellung mehrerer von einer Bahn durchlaufener Druckwerke;
- Fig. 2: einen Schnitt durch eine erste Ausführung eines Leitelements;
- Fig. 3: einen Schnitt durch eine zweite Ausführung eines Leitelements;
- Fig. 4: einen Schnitt durch eine dritte Ausführung eines Leitelements;
- Fig. 5: einen Schnitt durch eine vierte Ausführung eines Leitelements;
- Fig. 6: einen Schnitt durch eine fünfte Ausführung eines Leitelements;
- Fig. 7: einen Schnitt durch eine sechste Ausführung eines Leitelements;
- Fig. 8: einen Schnitt durch eine siebte Ausführung eines Leitelements;
- Fig. 9: einen Schnitt durch eine achte Ausführung eines Leitelements.

Fig. 1 zeigt einen schematischen Schnitt durch drei von einer Bahn 02, z. B. Materialbahn 02 oder Bedruckstoffbahn 02, insbesondere Papierbahn 02, nacheinander durchlaufene Druckeinheiten 05, z. B. Druckwerke 05 für Schön- und Widerdruck, insbesondere Offsetdruckwerke 05 für den Schön- und Widerdruck. Die Druckwerke 05 können auch in anderer Weise, z. B. als dreizylindrische Offset-Druckwerke 05, als Direkt- oder Flexodruckwerk, als Druckwerk für den Hochdruck oder Tiefdruck oder aber voneinander verschieden ausgeführt sein. Beispielsweise weist wenigstens eines der als Druckwerke 05 für Schön- und Widerdruck ausgeführten Druckwerke 05 zumindest im Auslaufbereich (in Fig. 1 im Ein- und Auslaufbereich) seines Druckspaltes 10 ein Leitelement 01, insbesondere Bahnleitelement 01 auf, um die frisch bedruckte, noch nicht getrocknete Bahn 02 am Ausgang des Druckwerks 05 umzulenken, um sie beispielsweise dem Druckspalt 10 des darauffolgenden Druckwerks 05 in korrekter Orientierung zuzuführen.

Ein auf das erste Druckwerk 05 folgendes Druckwerk 05, weist im Ein- und Auslaufbereich des Druckspaltes 10 jeweils ein Bahnleitelement 01 auf, um eine bereits bedruckte Bahn 02 berührungslos durch den Druckspalt 10 bei abgestellter Druckstelle führen zu können. Dieses Druckwerk 05 ist als Eindruckdruckwerk 05 oder als Druckwerk 05 für den fliegenden Druckformwechsel im Wechsel zu einem zweiten derartigen Druckwerk 05 betreibbar. In einer Betriebsituation wird die Bahn 02 durch eines der Druckwerke 05 bedruckt während es das andere dieser Druckwerke 05 berührungslos durchläuft. In der anderen Betriebssituation tritt der umgekehrte Fall ein. Die beiden Bahnleitelemente 01 sind z. B. räumlich so angeordnet, dass die Bahn 02 im Bereich des Druckspaltes 10 im wesentlich senkrecht zu einer Verbindungsebene der beiden die Druckstelle bildenden Zylinder steht. Von mindestens zwei Druckeinheiten 05 ist im Imprintbetrieb die eine Druckeinheit 05 angestellt und bedruckt die Bahn 02, während die andere abgestellt und von der Bahn 02 berührungslos durchlaufen wird. Vorzugsweise weist die Druckmaschine fünf Druckeinheiten 05 auf, wobei in einer Betriebsweise eine der fünf Druckeinheiten berührungslos durchlaufen wird, während die Bahn 02 durch die übrigen vier Druckeinheiten 05 vierfarbig (z. B. beidseitig) bedruckt wird. In der anderen zweiten Betriebssituation ist die zuvor berührungslos durchlaufene Druckeinheit 05 im Druckbetrieb angestellt, während eine der vier zuvor druckenden Druckeinheiten 05 berührungslos durchlaufen wird. Zumindest die beiden berührungslos zu durchlaufenden Druckeinheiten 05 weisen jeweils im Einlauf- und Auslaufbereich des Druckspaltes 10 unten beschriebene Leitelemente 01 auf.

Zumindest die beiden Bahnleitelemente 01 des für den wechselseitigen Druck ausgeführten Druckwerkes 05 oder/und mindestens das im Auslaufbereich des Druckspaltes 10 wenigstens einer Druckeinheit 05 angeordnete Bahnleitelement 01 sind bzw. ist als berührungslos wirkendes Bahnleitelement 01, insbesondere als luftumspülte Stange 01, in der nachfolgend beschriebenen Weise ausgebildet.

Die Mantelfläche des Leitelements 01 weist Öffnungen 03, z. B. Mikroöffnungen 03 auf, durch welche im Betrieb aus einem im Innern liegenden Hohlraum 04, z. B. einer Kammer 04, insbesondere Druckkammer 04, unter Überdruck gegen die Umgebung stehendes Fluid, z. B. eine Flüssigkeit, ein Gas oder ein Gemisch, insbesondere Luft, strömt. In den Figuren ist eine entsprechende Zuleitung von Druckluft in den Hohlraum 04 nicht dargestellt.

Das Leitelement 01 weist zumindest auf der mit der Bahn 02 zusammenwirkenden bzw. auf der der Bahn 02 zugewandten Seite ihre Oberfläche die Mikroöffnungen 03 auf. Sie kann die Öffnungen 03 jedoch auch auf anderen, der Bahn 02 nicht zugewandten Seiten aufweisen oder zumindest auf ihrem mit der Bahn 02 zusammen wirkenden Längsabschnitt gänzlich aus einem die Mikroöffnungen 03 aufweisenden Material bestehen.

Diese einfachste Ausführung ohne Vorzugsrichtung für die Anordnung der Öffnungen 03 wird durch die Ausbildung der Öffnungen 03 als Mikroöffnungen 03 möglich, da hiermit ein dünneres aber homogeneres Luftpolster geschaffen, gleichzeitig ein erforderlicher bzw. resultierender Volumenstrom und damit auch ein Verluststrom über die "offene" Seite erheblich reduziert ist. Der hohe Widerstand der Mikroöffnungen 03 bewirkt im Gegensatz zu Öffnungen großen Querschnitts, dass ein "Nichtbedecken" eines Bereichs von Öffnungen nicht zu einer Art Kurzschlussstrom führt. Im Gesamtwiderstand erhält der über die Öffnungen 03 abfallende Teilwiderstand ein erhöhtes Gewicht.

In einer ersten Ausführung (Fig. 2 bis 6) sind die Mikroöffnungen 03 als offene Poren an der Oberfläche eines porösen, insbesondere mikroporösen, luftdurchlässigen Materials 06, z. B. aus einem offenporigen Sintermaterial 06, insbesondere aus Sintermetall, ausgebildet. Die Poren des luftdurchlässigen porösen Materials 06 weisen einen mittleren Durchmesser (mittlere Größe) von kleiner 150 µm, z. B. 5 bis 60 µm, insbesondere 10 bis 30 µm auf. Das Material 06 ist mit einer unregelmäßigen, amorphen Struktur ausgebildet.

Materialwahl, Dimensionierung und Druckbeaufschlagung sind derart gewählt, dass aus der Luftaustrittsfläche des Sintermaterials pro Stunde 1 - 20 Normkubikmeter pro m², insbesondere 2 bis 15 Normkubikmeter pro m², austreten. Besonders vorteilhaft ist der Luftaustritt von 3 bis 7 Normkubikmeter pro m².

Vorteilhaft wird die Sinterfläche aus dem Hohlraum 04 heraus mit einem Überdruck von mindestens 1 bar, insbesondere mit mehr als 4 bar, beaufschlagt. Besonders vorteilhaft ist eine Beaufschlagung der Sinterfläche mit einem Überdruck von 5 bis 7 bar.

Wird der Hohlraum 04 des Leitelements 01, zumindest auf ihrem mit der Bahn 02 zusammen wirkenden Längsabschnitt, im wesentlichen allein aus einem den Hohlraum 04 umschließenden Körper aus porösem Material 06 gebildet (d. h. ohne weitere lasttragende Schichten), so ist dieser z. B. rohrförmig ausgebildete Körper im wesentlichen selbsttragend mit einer Wandstärke von größer oder gleich 2 mm, insbesondere größer oder gleich 3 mm, ausgebildet (Fig. 2). Ggf. kann im Hohlraum 04 ein Träger verlaufen, auf welchem sich der Körper punktuell bzw. bereichsweise abstützen kann, welcher jedoch nicht vollflächig mit dem Körper im Wirkkontakt steht. Ein derartiger Körper porösen Materials 06 kann, wie in Fig. 3 dargestellt, auch halbschalenförmig ausgebildet sein.

Um eine gleichmäßige Verteilung von an der Oberfläche des mikroporösen Materials 06 austretender Luft zu erzielen, ohne gleichzeitig hohe Schichtdicken des Materials 06 mit entsprechend erhöhtem Strömungswiderstand zu benötigen, ist es in einer vorteilhaften Ausführung zweckmäßig, dass die Leitelemente 01 einen festen, zumindest bereichsweise luftdurchlässigen Träger 07 aufweist, auf dem das mikroporöse Material 06 als Schicht 06 aufgebracht ist (Fig. 4, 5 und 6). Ein solcher Träger 07 kann mit Druckluft beaufschlagt werden, die aus dem Träger 07 heraus durch die mikroporöse Schicht 06 fließt und so an der Oberfläche des Leitelements 01 ein Luftkissen ausbildet. In einer besonders vorteilhaften Ausführung wird das poröse Material 06 somit nicht als tragender Vollkörper (mit oder ohne Rahmenkonstruktion), sondern als Beschichtung 06 auf einem Durchführungen 08 bzw. Durchgangsöffnungen 08 aufweisenden, insbesondere metallischem, Trägermaterial ausgeführt. Unter "nicht tragender" Schicht 06 i.V.m. dem Träger 07 wird - im Gegensatz zu beispielsweise o.g. "selbsttragenden" Schichten - ein Aufbau verstanden, wobei sich die Schicht 06 über ihre gesamte Schichtlänge und gesamte Schichtbreite jeweils auf einer Vielzahl von Stützstellen des Trägers 07 abstützt. Der Träger 07 weist z. B. auf seiner mit der Schicht 06 zusammen wirkenden Breite und Länge jeweils eine Mehrzahl nicht zusammenhängender Durchführungen 08 auf. Diese Ausführung ist deutlich von einer Ausbildung verschieden, in welcher sich ein über die gesamte, mit der Bahn 02 zusammen wirkende Breite erstreckendes poröses Material 06 über diese Distanz selbsttragend ausgeführt ist, sich lediglich in einem Endbereich an einem Rahmen oder Träger abstützt, und daher eine entsprechende Stärke aufweisen muss.

In den in Fig. 4, 5 und 6 dargestellten Ausführungsbeispiel nimmt das Trägermaterial im wesentlichen die Gewichts-, Scher-, Torsions-, Biege- und/oder Scherkräfte des Bauteils auf, weshalb eine entsprechende Wandstärke (z. B. größer als 3 mm, insbesondere größer 5 mm) des Trägers 07 und/oder eine entsprechend versteifte Konstruktion gewählt ist. Der z. B. den Hohlraum 04 zur Schicht 06 hin begrenzende, oder durch entsprechende Formgebung (z. B. in Fig. 4 rohrförmig) den Hohlraum 04 bildende Träger 07 weist auf der mit dem porösen Material beschichteten Seite eine Vielzahl von Öffnungen 09 zur Zufuhr der Druckluft in das poröse Material 06 auf. Auch in den Öffnungen 09 des Trägers 07 kann sich im Bereich der Wandungen z. T. poröses Material befinden.

Das Leitelement 01, wie in den Fig. 4, 5 und 6 dargestellt, weist den auch als Grundkörper 07 bezeichneten Träger 07 mit dem Hohl- bzw. Innenraum 04, z. B. einen rohrförmigen Träger 07 (Fig. 4), auf, welcher in seiner Wandung radial bis zur Mantelfläche eine Mehrzahl der durchgehenden Öffnungen 09 aufweist. Der Träger 07 kann prinzipiell mit beliebigem Hohlprofil, jedoch vorteilhaft mit kreisringförmigem Profil ausgeführt sein. Durch den Hohlraum 04 und die Öffnungen 09 wird im Betrieb ein Fluid, z. B. Gas, geblasen, welches z. B. durch einen nicht dargestellten Verdichter unter einem Druck P größer dem Umgebungsdruck steht. Die Mantelfläche des Trägers 07 weist zumindest im mit Öffnungen 09 versehenen Abschnitt die Schicht 06 aus dem porösen Material auf, welche auch die Öffnungen 09 überdeckt und sich durchgehend über den mit der Bahn 02 zusammen wirkenden Bereich erstreckt, also eine durchgehende Oberfläche zumindest im von der Bahn 02 zur Umschlingung vorgesehenen Bereich bildet.

In anderer Ausführung (Fig. 5 und 6) wird der Hohlraum 04 nicht durch einen als Rohr mit kreisringförmigem ausgebildeten Träger 07, sondern in anderer Geometrie gebildet. Vorteilhaft weist der Träger 07 eine teilkreisförmigen Wandung 15 bzw. Wand 15 (insbesondere mit festem Radius bzw. Krümmungsradius R07 bzw. R15 bzgl. eines fixen Mittelpunktes M07) auf, welcher auf seiner offenen Seite beispielsweise durch eine Abdeckung 20 abgeschlossen ist. Diese teilkreisförmige Wand 15 mit Abdeckung 20 können einstückig oder mehrstückig aber miteinander verbunden ausgeführt sein. In Fig. 5 ist der Teilkreiswinkel γ der die Öffnungen 09 aufweisenden Wandung 15 zu ca. 180° gewählt. Mit dieser Maßnahme ist bei beispielsweise bestimmten Breite b01 des Leitelements 01 - beispielsweise einer aus Bauraumgründen vorgegebener maximaler Breite - eine möglichst große wirksame Fläche erreichbar. Bei einer gewünschten oder vorgegebenen Breite b01 ist anhand der benötigten Umlenkung (Ablenkwinkel α der Richtungsänderung der Bahn 02) der Radius R15 für den Teilkreis (bzw. das Rohr als Rohmaterial) gewählt und ein entsprechender Teilkreis entnommen. Eine Umlenkung erfolgt damit möglichst "weich" und ist auf den zur Verfügung stehenden Bauraum im größtmöglichen Bereich durch das Luftpolster unterstützt.

In der Darstellung der Fig. 6 ist ein Teilkreiswinkel γ kleiner 180°, z. B. zwischen 10° und 150°, insbesondere zwischen , hier ca. 90°, gewählt. In einer bevorzugten Ausführung für den Einsatz im Bereich des Druckspaltes vor und/oder hinter der Druckeinheit 05 ist der Teilkreiswinkel γ zu 10° bis 45°, insbesondere zwischen 15° bis 35° gewählt. Die Breite b01 ist beispielsweise zu 30 bis 150 mm, insbesondere 50 bis 110 mm gewählt. Der Krümmungsradius R15 beträgt für die Wandung 15 beispielsweise zwischen 120 und 150 mm, insbesondere zwischen 140 und 200 mm. Die Schicht kann wie in Fig. 5 bis auf die stirnseitige Abdeckung 20 ausgedehnt sein oder aber auch lediglich die die Öffnungen 09 aufnehmende, gekrümmte Wandung 15 bedecken. Die Schicht 06 kann in ihrem auslaufenden Bereich auch abgeflacht, einen weichen Übergang bildend ausgeführt sein.

Mit der genannten Maßnahme ist bei einer Breite b01 des Leitelements 01 bzw. Breite b07 des Trägers 07 - beispielsweise einer aus Bauraumgründen vorgegebener maximaler Breite - eine möglichst große als Abstützung wirksame Fläche der Luftpolsterung erreichbar. Bei einer gewünschten oder vorgegebenen Breite b01 ist anhand der benötigten Umlenkung (exemplarisch als Ablenkwinkel α der Richtungsänderung der Bahn 02 in Fig. 1 in erster Druckeinheit 05 dargestellt) der Radius R07 für den Teilkreis (bzw. das Rohr als Rohmaterial) gewählt und ein entsprechender Teilkreis entnommen. Eine Umlenkung erfolgt damit möglichst "weich" und ist auf den zur Verfügung stehenden Bauraum im größtmöglichen Bereich durch das Luftpolster unterstützt.

In einer vorteilhaften Ausführung erfolgt die Gestaltung des Leitelements 01 derart, dass der Teilkreiswinkel γ der Wandung 15 aus dem für den Bahnlauf gewünschten Ablenkwinkel α zu γ = α + δ gebildet wird, wobei δ eine Zugabe für ein sicheres Auflaufen und Ablaufen der Bahn 02 darstellt und z. B. zwischen 0° und 50°, insbesondere von 10° bis 30° gewählt wird. Der Krümmungsradius R07 wird dann so gewählt, dass unter Berücksichtigung der Zugabe δ die gewünschte Breite b01 bzw. b07 eingehalten wird. Der Krümmungsradius R15 (bzw. R07) ist dann zu *R*15(*bzw*.*R*07)=*b*01/(*a**sin(γ/2)) gewählt. Ein ggf. durch die Schichtdicke gebildeter Überstand kann bei den geringen Dicken vernachlässigt werden. Bei optimaler Bauraumnutzung ist so unter Berücksichtigung einer Sicherheit eine große Wirkfläche geschaffen.

Bei erforderlichen Ablenkwinkeln α von beispielsweise 120° an, kann aus Gründen der Vereinfachung auch ein halbkreisförmiges Profil oder gar ein Vollkreis von Vorteil sein. In diesem Fall können Öffnungen 09 und/oder Schicht 06 den vollen 360°-Winkel, oder aber nur einen Teilkreis umfassen.

Grundsätzlich sind auch andere, von Teilkreisen abweichende Profile für den mit der Bahn 02 in Wechselwirkung stehenden Bereich des Leitelements 01 (bzw. dessen gekrümmte Wandung 15) denkbar, beispielsweise als Abschnitt einer Ellipse, Parabel oder Hyperbel. Hierbei kann die Kurvenform der Umlenkung im Hinblick auf eine "weiche" Umlenkung optimiert werden. Die Teilkreisform hat jedoch im Hinblick auf die Standardisierung, den Materialverbrauch und die vereinfachte Fertigung Vorteile.

Gegenüber einer Ausbildung eines Leitelements 01, wobei das poröse Material 06 nicht weitgehend durch einen Öffnungen 09 aufweisenden Träger 07 bzw. Grundkörper 07 unterfüttert ist, sondern sich beispielsweise lediglich brückenähnlich auf einem rahmenartigen Träger in Randbereichen abstützt, weist die Ausbildung eines kreis-, teilkreis-, elliptischen-, parabolischen- oder hyperbolischen Grundkörpers 07 direkt unter der Schicht im Hinblick auf Fertigung, Formstabilität, Kosten und Handhabung große Vorteile auf. Für diese Ausführung ist beispielsweise mindestens die Hälfte der mit der Bahn 02 zusammen wirkenden Fläche der Schicht 06 durch den Träger 07 bzw. dessen gekrümmte Wandung 15 unterlegt und/oder Öffnungen 09 bzw. freie Querschnitte weisen einen Durchmesser bzw. eine maximale lichte Weite von 10 mm, insbesondere von kleiner oder gleich 5 mm auf.

Für die mit Träger 07 ausgeführten Beispiele weist das poröse Material 06 außerhalb der Durchführung 08 eine Schichtdicke auf, die kleiner als 1 mm ist. Besonders vorteilhaft ist eine Schichtdicke zwischen 0,05 mm und 0,3 mm. Ein Anteil an offener Fläche im Bereich der wirksamen Außenfläche des porösen Materials, hier mit Öffnungsgrad bezeichnet, liegt zwischen 3 % und 30 %, bevorzugt zwischen 10 % und 25 %. Um eine gleichmäßige Luftverteilung zu erzielen, ist es außerdem wünschenswert, dass die Dicke der Schicht wenigstens dem Abstand benachbarter Öffnungen 09 des Trägers 07 entspricht.

Die Wandstärke des Trägers 07 ist - zumindest im die Schicht 06 aufweisenden Bereich - größer als 3 mm, insbesondere größer 5 mm, ausgeführt.

Der ggf. mit einem Hohlprofil ausgestaltete Träger 07 kann seinerseits ebenfalls aus porösem Material, jedoch mit einer besseren Luftdurchlässigkeit - z. B. einer größere Porengröße - als der des mikroporösen Materials der Schicht 06 ausgeführt sein. In diesem Fall werden die Öffnungen 09 des Trägers 07 durch offene Poren im Bereich der Oberfläche, und die Durchführungen 08 durch die sich über die Porosität im Inneren zufällig ausgebildeten Kanäle gebildet. Der Träger 07 kann aber auch aus einem beliebigen, den Hohlraum 04 umschließenden, mit Durchführungen 08 versehenem Flachmaterial bzw. geformtem Material gebildet sein. Auch Kombinationen dieser Alternativen kommen in Betracht.

In einer zweiten Ausführung (Fig. 7 bis 9) sind die Mikroöffnungen 03 als Öffnungen durchgehender Bohrungen 11, insbesondere Mikrobohrungen 11 ausgeführt, welche sich durch eine den z. B. als Druckkammer 04 ausgebildeten Hohlraum 04 begrenzende Wand 12, z. B. Kammerwand 12, nach außen erstrecken. Die Bohrungen 11 weisen z. B. einen Durchmesser (zumindest im Bereich der Öffnungen 03) von kleiner oder gleich 500 µm, vorteilhaft kleiner oder gleich 300 µm, insbesondere zwischen 60 und 150 µm auf. Der Öffnungsgrad liegt z. B. bei 3 % bis 25 %, insbesondere bei 5 % bis 15 %. Eine Lochdichte beträgt zumindest 1 / (5 mm²), insbesondere mindestens 1 / mm² bis hin zu 4 / mm². Die Wand 12 weist somit, zumindest in einem der Bahn 02 gegenüber liegenden Bereich, eine Mikroperforation auf. Vorteilhafter Weise erstreckt sich die Mikroperforation über den Bereich, welcher mit der Bahn 02 zusammen wirkt; sie kann sich jedoch - wie im ersten Ausführungsbeispiel die Durchführungen 08 und Schicht 06 - um den vollen Umfang von 360° erstrecken, da die Verluste wie genannt in Grenzen gehalten sind.

In einem zweiten Beispiel zur Ausführung des Leitelements 01 mit Mikrobohrungen 11 (Fig. 8) ist weist die Kammerwand 12 auf der der Bahn 02 zugewandten Seite eine gekrümmte Wand 14 bzw. einen gekrümmten Wandabschnitt 14 - vergleichbar mit der zu Fig. 5 und 6 beschriebenen Wandung 15 - auf, welcher die Mikrobohrungen 11 aufweist. Das zu den Winkeln α, γ, δ und den Breiten b01 bzw. b07 (hier b01 bzw. b12) und dem Radius R15 (hier R14) zu Fig. 5 und 6 gesagte, sowie die Vorgehensweise und Auswahl der Krümmungsradien ist in gleicher Weise auf das hier vorliegende Beispiel zu übertragen.

In einem Ausführungsbeispiel gemäß Fig. 9 ist die die Mikrobohrungen 11 aufweisende Wand 14 als ein Einsatz 14 oder als mehrere in axialer Richtung nebeneinander angeordnete Einsätze 14 in einem Träger 16 ausgebildet. Der Einsatz kann fest oder lösbar bzw. wechselbar mit dem Träger 16 verbunden sein. Letzteres ist von Vorteil bzgl. einer Reinigung oder aber eines Austauschs von Einsätzen 14 verschiedenartiger Mikroperforationen zur Anpassung an unterschiedliche Materialien (Masse und/oder Oberflächenstruktur) und Bahnbreiten. In der Variante dieser Ausführung mit im wesentlichen vollumfänglich angeordneten Einsätzen 14 und/oder Mikroöffnungen 03 können derartige Einsätze 14 beispielsweise auf einem im Hohlraum 04 verlaufenden Träger 16 angeordnet sein. Vorteilhaft ist jedoch eine Ausführung, wobei wie dargestellt der die Öffnungen 09 aufweisende Einsatz 14 lediglich über ein Winkelsegment mit einer - insbesondere an den Bahnlauf angepassten - Krümmung ausgebildet ist.

Für die Ausbildung der gekrümmten Fläche des Einsatzes 14 bzw. der Einsätze 14 ist wieder das zu den Winkeln α, γ, δ und den Breiten b01 bzw. b07 (hier b01 bzw. b12) und dem Radius R15 (hier R14) zu Fig. 5 und 6 gesagte, sowie die Vorgehensweise und Auswahl der Krümmungsradien in gleicher Weise auf das hier vorliegende Beispiel zu übertragen. Hierbei ist jedoch ggf. ein für die Verbindung erforderlicher Überstand zwischen Einsatzbreite und Trägerbreite zu berücksichtigen. Die Krümmung kann beispielsweise durch eine beabsichtigte Überbreite des Einsatzes 14 gegenüber dem Träger 16 (bzw. dessen Befestigungseinrichtung) als sich hieraus ergebende Biegung erzwungen werden.

Die lösbare Verbindung kann wie dargestellt beispielsweise durch die Enden des Einsatzes 14 aufnehmende Nuten 17 im Träger 16 realisiert sein. Zusätzlich oder statt dessen kann jedoch auch eine Verbindung durch Verschrauben oder durch Verspannen erfolgen.

Eine u.a. den Strömungswiderstand beeinflussende Wandstärke der die Bohrungen 11 beinhaltenden Kammerwand 12 (bzw. Wandung 14 bzw. Einsatz 14) kann für alle betreffenden Beispiele bei 0,2 bis 3,0 mm, vorteilhaft bei 0,2 bis 1,5 mm, insbesondere von 0,3 bis 0,8 mm, liegen. Im Innern des Leitelements 01, insbesondere im Hohlraum 04, kann insbesondere bei den kleineren der genannten Wandstärken eine nicht dargestellte verstärkende Konstruktion, beispielsweise ein sich in Längsrichtung des Leitelements 01 erstreckender Träger, insbesondere Metallträger, angeordnet sein, auf welchem sich die Kammerwand 12, die Wandung 14 bzw. der Einsatz 14 zumindest abschnittsweise bzw. punktuell abstützt. Dies kann beispielsweise durch voneinander in axialer Richtung beabstandete Rippen erfolgen.

Für die Ausführung der Mikroöffnungen 03 als Öffnungen 03 von Bohrungen 11 ist z. B. ein Überdruck in der Kammer 04 von 0,5 bis 2 bar, insbesondere von 0,5 bis 1,0 bar von Vorteil.

Die Bohrungen 11 können zylindrisch, trichterförmig oder aber mit anderer spezieller Formgebung (z. B. in Form einer Lavaldüse) ausgeführt sein.

Die Mikroperforation, d. h. die Herstellung der Bohrungen 11, erfolgt vorzugsweise durch Bohren mittels beschleunigter Teilchen (z. B. Flüssigkeit wie beispielsweise Wasserstrahl, Ionen oder Elementarteilchen) oder mittels elektromagnetischer Strahlung hoher Energiedichte (z. B. Licht mittels Laserstrahl). Insbesondere vorteilhaft ist die Herstellung mittels Elektronenstrahl.

Die der Bahn 02 zugewandte Seite der die Bohrungen 11 aufweisenden Wand 12 (14), z. B. eine aus Edelstahl gebildete Wand 12 (14), weist in bevorzugter Ausführung eine schmutz- und/oder farbabweisende Veredelung auf. Sie weist eine nicht dargestellte, die Öffnungen 03 bzw. Bohrungen 11 nicht bedeckende Beschichtung - z. B. Nickel oder vorteilhaft Chrom - auf, welche z. B. zusätzlich bearbeitet ist - z. B. mit Mikrorippen oder einen Lotusblüteneffekt bewirkend strukturiert oder aber vorzugsweise hochglanzpoliert).

### Bezugszeichenliste

- 01: Leitelement, Bahnleitelement, Stange
- 02: Bahn, Materialbahn, Bedruckstoffbahn, Papierbahn
- 03: Öffnung, Mikroöffnung
- 04: Hohlraum, Innenraum, Kammer, Druckkammer
- 05: Druckeinheit, Druckwerk, Offset-Druckwerk
- 06: mikroporöses Material, Sintermaterial, Schicht, mikroporös
- 07: Träger, Innenkörper, Grundkörper
- 08: Durchführung, Durchgangsöffnung
- 09: Öffnung
- 10: Druckspalt
- 11: Bohrung, Mikrobohrung
- 12: Wand, Kammerwand
- 13: Zuleitung
- 14: Wand, gekrümmt, Wandabschnitt, Einsatz
- 15: Wand, Wandung, gekrümmt
- 16: Träger
- 17: Nut
- 18: -
- 19: -
- 20: Abdeckung

- b01: Breite
- b07: Breite

- M07: Mittelpunkt

- R07: Radius
- R14: Radius
- R15: Radius, Krümmungsradius

- α: Ablenkwinkel
- γ: Teilkreiswinkel

## Patentansprüche

1. Druckeinheit (05) mit je einem im Einlaufbereich und im Auslaufbereich eines durch zwei Zylinder gebildeten Druckspaltes (10) vorgesehenen Leitelement, wobei die Leitelemente für den Einsatz der Druckeinheit (05) mit Imprinterfunktion derart angeordnet sind, dass eine Bahn (02) in einer Betriebsituation im Druckspalt (10) bedruckt, und in einer anderen Betriebsituation bei abgestellter Druckstelle über das Leitelement (01) berührungslos durch den abgestellten Druckspalt (10) geführt ist, **dadurch gekennzeichnet, dass** zumindest das Leitelement (01) im Auslaufbereich in seiner Mantelfläche eine Vielzahl von Öffnungen (03) für den Austritt eines unter Druck stehenden Fluids aufweist, dass die Öffnungen (03) als Mikroöffnungen (03) mit einem Durchmesser kleiner 500 µm ausgeführt sind, dass die Mikroöffnungen (03) als nach außen gerichtete Öffnungen (03) von Mikrobohrungen (11) in einer das Leitelement (01) nach außen begrenzenden Wand (12) ausgeführt sind und dass eine Lochdichte, d. h. eine Anzahl von Öffnungen (03) pro Flächeneinheit, für die mit den Mikroöffnungen (03) versehene Fläche mindestens 0,2 / mm² beträgt.

2. Druckeinheit (05) mit je einem im Einlaufbereich und im Auslaufbereich eines durch zwei Zylinder gebildeten Druckspaltes (10) vorgesehenen Leitelement, wobei die Leitelemente für den Einsatz der Druckeinheit (05) mit Imprinterfunktion derart ausgebildet sind, dass eine Bahn (02) in einer Betriebsituation im Druckspalt (10) bedruckt, und in einer anderen Betriebsituation bei abgestellter Druckstelle über das Leitelement (01) berührungslos durch den abgestellten Druckspalt (10) geführt ist, **dadurch gekennzeichnet, dass** zumindest das Leitelement (01) im Auslaufbereich als luftumspülte Stange ausgeführt ist, welche mikroporöses, luftdurchlässiges Material (06) aufweist und dass das mikroporöse Material (06) als Beschichtung (06) auf einem lasttragenden, aber zumindest bereichsweise fluiddurchlässigen Träger (07) ausgebildet ist.

3. Druckeinheit nach Anspruch 1 oder 2, **dadurch gekennzeichnet, dass** das Leitelement (01) mit kreisförmigem Profil ausgebildet ist.

4. Druckeinheit nach Anspruch 1 oder 2, **dadurch gekennzeichnet, dass** das Leitelement (01) mit halbschalenförmigem Profil ausgebildet ist.

5. Druckeinheit nach Anspruch 1 oder 2, **dadurch gekennzeichnet, dass** das Leitelement (01) auf der der Bahn (02) zugewandten Seite mit im wesentlichen kreissegmentförmigem Profil ausgebildet ist.

6. Druckeinheit nach Anspruch 2, **dadurch gekennzeichnet, dass** das Material (06) in seiner Mantelfläche eine Vielzahl von Mikroöffnungen (03) für den Austritt eines unter Druck stehenden Fluids aufweist, welche einen Durchmesser kleiner 500 µm aufweisen.

7. Druckeinheit nach Anspruch 6, **dadurch gekennzeichnet, dass** die Mikroöffnungen (03) als offene Poren eines vom Fluid durchströmten porösen Materials (06) ausgeführt sind.

8. Druckeinheit nach Anspruch 2 oder 7, **dadurch gekennzeichnet, dass** die Poren des fluiddurchlässigen porösen Materials (06) einen mittleren Durchmesser von 5 bis 50 µm, insbesondere 10 - 30 µm, aufweisen.

9. Druckeinheit nach Anspruch 2 oder 7, **dadurch gekennzeichnet, dass** das poröse Material (06) als offenporiges Sintermaterial (06), insbesondere als Sintermetall, ausgebildet ist.

10. Druckeinheit nach Anspruch 2, **dadurch gekennzeichnet, dass** der Träger (07) auf seiner der Schicht (06) zugewandten Seite mindestens eine mit der Schicht (06) verbundene Tragfläche sowie eine Vielzahl von Öffnungen (09) für die Zufuhr des Fluids in die Schicht (06) aufweist.

11. Druckeinheit nach Anspruch 2, **dadurch gekennzeichnet, dass** die Schicht (06) im Bereich der Tragfläche eine Dicke kleiner als 1 mm, insbesondere von 0,05 mm bis 0,3 mm, aufweist.

12. Druckeinheit nach Anspruch 2, **dadurch gekennzeichnet, dass** der Träger (07) auf seiner mit der Schicht (06) zusammen wirkenden Breite und Länge jeweils eine Vielzahl, insbesondere nicht zusammenhängender, Durchführungen (08) aufweist.

13. Druckeinheit nach Anspruch 2, **dadurch gekennzeichnet, dass** der Träger (07) als Trägerrohr (07) mit einem Hohlprofil, insbesondere einem kreisringförmigem Profil, ausgebildet ist.

14. Druckeinheit nach Anspruch 2, **dadurch gekennzeichnet, dass** eine die Schicht (06) tragende Wand (15) des Trägers (07) im Profil im wesentlichen eine dem Bahnlauf nachempfundene Krümmung aufweist.

15. Druckeinheit nach Anspruch 2, **dadurch gekennzeichnet, dass** eine die Schicht (06) tragende Wand (15) des Trägers (07) als gekrümmte Wand (15) mit im wesentlichen kreissegmentförmigem Profil ausgebildet ist.

16. Druckeinheit nach Anspruch 2, 14 oder 15, **dadurch gekennzeichnet, dass** eine Wandstärke des Trägers (07) oder zumindest der die Schicht (06) tragenden Wand (15) größer als 3 mm, insbesondere größer 5 mm, ist.

17. Druckeinheit nach Anspruch 2 oder 7, **dadurch gekennzeichnet, dass** ein Öffnungsgrad auf der nach außen gerichteten Oberfläche des porösen Materials (06) zwischen 3 % und 30 %, bevorzugt zwischen 10 % und 25 %, liegt.

18. Druckeinheit nach Anspruch 1, **dadurch gekennzeichnet, dass** ein Durchmesser der Öffnungen (03) kleiner oder gleich 300 µm, insbesondere zwischen 60 und 150 µm, ist.

19. Druckeinheit nach Anspruch 1, **dadurch gekennzeichnet, dass** eine Wandstärke der Wand (12) bei 0,2 bis 3,0 mm liegt.

20. Druckeinheit nach Anspruch 1 oder 6, **dadurch gekennzeichnet, dass** Materialwahl, Dimensionierung und Druckbeaufschlagung derart gewählt sind, dass aus der Luftaustrittsfläche des Sintermaterials pro Stunde 1 - 20 Normkubikmeter auf einen Quadratmeter der die Öffnungen (03) aufweisenden Mantelfläche austreten.

21. Druckeinheit nach Anspruch 1 oder 6, **dadurch gekennzeichnet, dass** Materialwahl, Dimensionierung und Druckbeaufschlagung derart gewählt sind, dass 2 - 15, insbesondere 3 - 7 Normkubikmeter Luft pro Stunde auf einen Quadratmeter der die Öffnungen (03) aufweisenden Mantelfläche austreten.

22. Druckeinheit nach Anspruch 2 oder 7, **dadurch gekennzeichnet, dass** das poröse Material (06) von Innen mit mindestens 1 bar Überdruck beaufschlagt ist.

23. Druckeinheit nach Anspruch 2 oder 7, **dadurch gekennzeichnet, dass** das poröse Material (06) von Innen mit mehr als 4 bar, insbesondere mit 5 bis 7 bar, Überdruck mit dem Fluid beaufschlagt ist.

24. Druckeinheit nach Anspruch 1 oder 6, **dadurch gekennzeichnet, dass** eine Zuleitung zur Zuführung des Fluids zum Leitelement (01) eine Innenquerschnitt kleiner 100 mm², insbesondere zwischen 10 und 60 mm², aufweist.

25. Druckeinheit nach Anspruch 1 oder 6, **dadurch gekennzeichnet, dass** der Außendurchmesser des Leitelements (01) 60 - 100 mm beträgt.

26. Druckeinheit nach Anspruch 1 oder 6, **dadurch gekennzeichnet, dass** das Leitelement (01) eine Länge größer 1.200 mm aufweist.

27. Druckeinheit nach Anspruch 1 oder 6, **dadurch gekennzeichnet, dass** das unter Druck stehende Fluid als Druckluft ausgeführt ist.

28. Druckeinheit nach Anspruch 1, **dadurch gekennzeichnet, dass** der die Mikroöffnungen (03) tragende Teil des Leitelementes (01) als lösbarer Einsatz (14) an einem Träger (16) ausgeführt ist.

29. Druckeinheit nach Anspruch 1 oder 28, **dadurch gekennzeichnet, dass** ein die Mikrobohrungen (11) tragender Bereich der Wand (12) bzw. der Einsatz (14) im Profil im wesentlichen eine dem Bahnlauf nachempfundene Krümmung aufweist.

30. Druckeinheit nach Anspruch 1 oder 28, **dadurch gekennzeichnet, dass** ein die Mikrobohrungen (11) tragender Bereich der Wand (12) des Trägers (07) bzw. der Einsatz (14) als gekrümmte Wand (15) mit im wesentlichen kreissegmentförmigem Profil ausgebildet ist.

31. Druckeinheit nach Anspruch 5, 15 oder 30, **dadurch gekennzeichnet, dass** ein Teilkreiswinkel (γ) des Segmentes zu 10° bis 45°, insbesondere zwischen 15° bis 35° gewählt ist.

32. Druckeinheit nach Anspruch 5, 15 oder 30, **dadurch gekennzeichnet, dass** eine Breite (b01) des Leitelements (01) im Bereich des Segments bei 30 bis 150 mm, insbesondere bei 50 bis 110 mm, liegt.

33. Druckeinheit nach Anspruch 1 oder 2, **dadurch gekennzeichnet, dass** diese erste Druckeinheit im Wechsel mit einer zweite Druckeinheiten (05) derart betreibbar ausgeführt ist, dass in einer ersten Betriebsweise die erste Druckeinheit (05) die Bahn (02) bedruckend angestellt ist, während die Bahn (02) durch die zweite Druckeinheit (05) berührungslos durchgeführt ist, und in einer zweiten Betriebsweise die erste Druckeinheit (05) abgestellt und von der Bahn (02) berührungslos durchlaufen ist während die zweite angestellt ist und die Bahn (02) bedruckt.

34. Druckeinheit nach Anspruch 1 oder 2, **dadurch gekennzeichnet, dass** die Bahn (02) durch fünf Druckeinheiten (05) geführt ist.

35. Druckeinheit nach Anspruch 33 oder 34, **dadurch gekennzeichnet, dass** zumindest die beiden wahlweise berührungslos zu durchlaufenden Druckeinheiten (05) jeweils im Einlauf- und Auslaufbereich ihres Druckspaltes (10) Leitelemente (01) aufweisen.

36. Druckeinheit nach Anspruch 1, **dadurch gekennzeichnet, dass** die Bohrungen (11) mittels beschleunigter Teilchen hergestellt sind.

37. Druckeinheit nach Anspruch 36, **dadurch gekennzeichnet, dass** die Bohrungen 811) durch Bohren mittels Elektronenstrahl hergestellt sind.

38. Druckeinheit nach Anspruch 1, **dadurch gekennzeichnet, dass** zumindest ein die Bohrungen (11) aufweisender Wandabschnitt des Leitelementes (01) auf seiner Oberfläche eine schmutz-/und oder farbabweisende Veredlung aufweist.

39. Druckeinheit nach Anspruch 38, **dadurch gekennzeichnet, dass** die Veredelung als Beschichtung durch Chrom ausgebildet ist.

40. Druckeinheit nach Anspruch 39, **dadurch gekennzeichnet**, das die Oberfläche hochglanzpoliert ausgeführt ist.

## Claims

1. A printing unit (05) with one respective guiding element provided in the inlet region and in the outlet region of a printing gap (10) formed by two cylinders, wherein the guiding elements are arranged in such a way for the use of the printing unit (05) with an imprinter function that in one operating situation a web (02) is printed in the printing gap (10), and in another operating situation with the printing point thrown off it is guided without contact through the thrown-off printing gap (10) by way of the guiding element (01), **characterized in that** at least the guiding element (01) has a plurality of openings (03) in its external face in the outlet region for the issue of a fluid under pressure, the openings (03) are in the form of micro-openings (03) with a diameter of less than 500 µm, the micro-openings (03) are in the form of outwardly directed openings (03) of micro-bores (11) in a wall (12) bounding the guiding element (01) towards the outside, and a hole density, i.e. a number of openings (03) per unit of area, amounts to at least 0·2 / mm² for the area provided with the micro-openings (03).

2. A printing unit (05) with one respective guiding element provided in the inlet region and in the outlet region of a printing gap (10) formed by two cylinders, wherein the guiding elements are arranged in such a way for the use of the printing unit (05) with an imprinter function that in one operating situation a web (02) is printed in the printing gap (10), and in another operating situation with the printing point thrown off it is guided without contact through the thrown-off printing gap (10) by way of the guiding element (01), **characterized in that** at least the guiding element (01) is constructed in the outlet region in the form of a rod which is flushed with air flowing around it and which has micro-porous, air-permeable material (06), and the micro-porous material (06) is constructed in the form of a coating (06) on a support (07) which is load-bearing but fluid-permeable at least in part.

3. A printing unit according to Claim 1 or 2, **characterized in that** the guiding element (01) is constructed in the form of a circular profile.

4. A printing unit according to Claim 1 or 2, **characterized in that** the guiding element (01) is constructed in the form of a profile in the form of a half shell.

5. A printing unit according to Claim 1 or 2, **characterized in that** the guiding element (01) is constructed on the side facing the web (02) with a profile substantially in the form of a circular segment.

6. A printing unit according to Claim 2, **characterized in that** on its external face the material (06) has a plurality of micro-openings (03) for the exit of a fluid under pressure, the micro-openings (03) having a diameter of less than 500 µm.

7. A printing unit according to Claim 6, **characterized in that** the micro-openings (03) are in the form of open pores of a porous material (06) through which the fluid flows.

8. A printing unit according to Claim 2 or 7, **characterized in that** the pores of the fluid-permeable porous material (06) have an average diameter of from 5 to 50 µm, and in particular from 10 to 30 µm.

9. A printing unit according to Claim 2 or 7, **characterized in that** the porous material (06) is in the form of an open-pored sintered material (06), and in particular in the form of a sintered metal.

10. A printing unit according to Claim 2, **characterized in that** on its side facing the layer (06) the support (07) has at least one support face joined to the layer (06) and a plurality of openings (09) for the supply of the fluid into the layer (06).

11. A printing unit according to Claim 2, **characterized in that** in the region of the support face the layer (06) has a thickness of less than 1 mm, and in particular from 0·05 mm to 0·3 mm.

12. A printing unit according to Claim 2, **characterized in that** on its width and length co-operating with the layer (06) the support (07) has a plurality of passages (08), in particular not connected, in each case.

13. A printing unit according to Claim 2, **characterized in that** the support (07) is constructed in the form of a support tube (07) with a hollow profile, and in particular with an annular profile.

14. A printing unit according to Claim 2, **characterized in that** a wall (15) of the support (07) carrying the layer (06) has in profile substantially a curvature based upon the course of the web.

15. A printing unit according to Claim 2, **characterized in that** a wall (15) of the support (07) carrying the layer (06) is constructed in the form of a curved wall (15) with a profile substantially in the form of a circular segment.

16. A printing unit according to Claim 2, 14 or 15, **characterized in that** a wall thickness of the support (07) or at least of the wall (15) carrying the layer (06) is larger than 3 mm, and in particular larger than 5 mm.

17. A printing unit according to Claim 2 or 7, **characterized in that** a degree of opening on the outwardly directed surface of the porous material (06) is between 3 % and 30 %, and preferably between 10 % and 25 %.

18. A printing unit according to Claim 1, **characterized in that** a diameter of the openings (03) is smaller than or equal to 300 µm, and in particular between 60 and 150 µm.

19. A printing unit according to Claim 1, **characterized in that** a thickness of the wall (12) is from 0·2 to 3·0 mm.

20. A printing unit according to Claim 1 or 6, **characterized in that** the choice of material, dimensioning and pressure stressing are selected in such a way that from 1 to 20 standard cubic metres emerge from the air-outlet face of the sintered material per hour onto a square metre of the external face comprising the openings (03).

21. A printing unit according to Claim 1 or 6, **characterized in that** the choice of material, dimensioning and pressure stressing are selected in such a way that from 2 to 15, and in particular from 3 to 7, standard cubic metres of air emerge per hour onto a square metre of the external face comprising the openings (03).

22. A printing unit according to Claim 2 or 7, **characterized in that** the porous material (06) is acted upon from the inside with at least 1 bar of over-pressure.

23. A printing unit according to Claim 2 or 7, **characterized in that** the porous material (06) is acted upon from the inside with more than 4 bar, and in particular with more than from 5 to 7 bar, of over-pressure with the fluid.

24. A printing unit according to Claim 1 or 6, **characterized in that** a supply line for supplying the fluid to the guiding element (01) has an internal cross-section of less than 100 mm², and in particular between 10 and 60 mm².

25. A printing unit according to Claim 1 or 6, **characterized in that** the external diameter of the guiding element (01) amounts to from 60 to 100 mm.

26. A printing unit according to Claim 1 or 6, **characterized in that** the guiding element (01) has a length of more than 1,200 mm.

27. A printing unit according to Claim 1 or 6, **characterized in that** the fluid under pressure is in the form of compressed air.

28. A printing unit according to Claim 1, **characterized in that** the part of the guiding element (01) provided with the micro-openings (03) is constructed in the form of a releasable insert (14) on a support (16).

29. A printing unit according to Claim 1 or 28, **characterized in that** a region of the wall (12) provided with the micro-bores (11) or the insert (14) has in profile substantially a curvature based upon the course of the web.

30. A printing unit according to Claim 1 or 28, **characterized in that** a region of the wall (12) of the support (07) provided with the micro-bores (11) or the insert (14) is constructed in the form of a curved wall (15) with a profile substantially in the form of a circular segment.

31. A printing unit according to Claim 5, 15 or 30, **characterized in that** a partial angle (γ) of the segment is selected to be from 10° to 45°, and in particular between 15° to 35°.

32. A printing unit according to Claim 5, 15 or 30, **characterized in that** a width (b01) of the guiding element (01) in the region of the segment is from 30 to 150 mm, and in particular from 50 to 110 mm.

33. A printing unit according to Claim 1 or 2, **characterized in that** the said first printing unit is designed so as to be capable of being operated alternately with a second printing unit (05) in such a way that in a first manner of operation the first printing unit (05) is set on so as to print the web (02), whereas the web (02) is guided through the second printing unit (05) without contact, and in a second manner of operation the first printing unit (05) is set off and has the web (02) running through it without contact, whereas the second one is set on and the web (02) is printed.

34. A printing unit according to Claim 1 or 2, **characterized in that** the web (02) is guided through five printing units (05).

35. A printing unit according to Claim 33 or 34, **characterized in that** at least the two printing units (05) to be traversed without contact in a selective manner have guiding elements (01) in the inlet region and the outlet region of their printing gap (10) in each case.

36. A printing unit according to Claim 1, **characterized in that** the bores (11) are produced by means of accelerated particles.

37. A printing unit according to Claim 36, **characterized in that** the bores 811) [*sic*] are produced by boring by means of an electron beam.

38. A printing unit according to Claim 1, **characterized in that** at least one wall portion of the guiding element (01) comprising the bores (11) has a dirt- and/or ink-repelling conditioning on its surface.

39. A printing unit according to Claim 38, **characterized in that** the conditioning is produced by chromium as a coating.

40. A printing unit according to Claim 39, **characterized in that** the surface is made high-gloss polished.

## Revendications

1. Unité d'impression (05) avec un élément de guidage, prévu, respectivement, dans la zone d'entrée et dans la zone de sortie d'un intervalle d'impression (10) formé par deux cylindres, les éléments de guidage étant disposés pour l'utilisation de l'unité d'impression (05) avec une fonction Imprinter, de manière que, dans une première situation de fonctionnement, une bande (02) soit imprimée dans l'intervalle d'impression (10), et que, dans une autre situation de fonctionnement, lorsque l'emplacement d'impression est dégagé, elle soit guidée par l'élément de guidage (10) sans contact à travers l'intervalle d'impression (10) dégagé, **caractérisée en ce qu'**au moins l'élément d'impression (01), dans la zone de sortie, présente, dans sa surface d'enveloppe, une pluralité d'ouvertures (03) pour la sortie d'un fluide placé sous pression, **en ce que** les ouvertures (03) sont réalisées sous la forme de micro-ouvertures (03) d'un diamètre inférieur à 500 µm, **en ce que** les micro-ouvertures (03) sont réalisées sous la forme d'ouvertures (03) orientées vers l'extérieur, de micro-perçages (11) dans une paroi (12) délimitant vers l'extérieur l'élément de guidage (01), et **en ce qu'**une densité de trous, c'est-à-dire un nombre d'ouvertures (03) par unité de surface, pour la surface munie des micro-ouvertures (03), est d'au moins 0,2/mm².

2. Unité d'impression (05) avec un élément de guidage, prévu, respectivement, dans la zone d'entrée et dans la zone de sortie d'un intervalle d'impression (10) formé par deux cylindres, les éléments de guidage étant disposés pour l'utilisation de l'unité d'impression (05) avec une fonction Imprinter, de manière que, dans une première situation de fonctionnement, une bande (02) soit imprimée dans l'intervalle d'impression (10), et que, dans une autre situation de fonctionnement, lorsque l'emplacement d'impression est dégagé, elle soit guidée par l'élément de guidage (10) sans contact à travers l'intervalle d'impression (10) dégagé, **caractérisée en ce qu'**au moins l'élément de guidage (01), dans la zone de sortie, est réalisé sous la forme de barre enveloppée par un balayage d'air, présentant un matériau (06) perméable à l'air, microporeux, et **en ce que** le matériau (06) microporeux est réalisé sous la forme de revêtement (06) sur un support (07), porteur de charge mais perméable à un fluide, au moins par zones.

3. Unité d'impression selon la revendication 1 ou 2, **caractérisée en ce que** l'élément de guidage (01) est réalisé avec un profil en forme de cercle.

4. Unité d'impression selon la revendication 1 ou 2, **caractérisée en ce que** l'élément de guidage (01) est réalisé avec un profil en forme de demi-coque.

5. Unité d'impression selon la revendication 1 ou 2, **caractérisée en ce que** l'élément de guidage (01) est réalisé sur le côté, tourné vers la bande (02), avec un profil sensiblement en forme de segment de cercle.

6. Unité d'impression selon la revendication 2, **caractérisée en ce que** le matériau (06) présente, dans sa surface d'enveloppe, une pluralité de micro-ouvertures (03), pour la sortie d'un fluide placé sous pression, ayant un diamètre inférieur à 500 µm.

7. Unité d'impression selon la revendication 6, **caractérisée en ce que** les micro-ouvertures (03) sont réalisées sous la forme de pores ouverts, d'un matériau (06) poreux, traversé par un écoulement de fluide.

8. Unité d'impression selon la revendication 2 ou 7, **caractérisée en ce que** les pores du matériau (06) poreux perméable à un fluide présentent un diamètre moyen compris dans la fourchette allant de 5 à 50 µm, en particulier dans la fourchette de 10 à 30 µm.

9. Unité d'impression selon la revendication 2 ou 7, **caractérisée en ce que** le matériau poreux (06) est réalisé sous la forme de matériau fritté (06) à pores ouverts, en particulier de métal fritté.

10. Unité d'impression selon la revendication 2, **caractérisée en ce que** le support (07) présente, sur sa face tournée vers la couche (06), au moins une face porteuse reliée à la couche (06), ainsi qu'une pluralité d'ouvertures (09) pour l'amenée du fluide dans la couche (06).

11. Unité d'impression selon la revendication 2, **caractérisée en ce que** la couche (06) présente, dans la zone de la surface porteuse, une épaisseur inférieure à 1 mm, en particulier comprise dans la fourchette allant de 0,05 mm à 0,3 mm.

12. Unité d'impression selon la revendication 2, **caractérisée en ce que** le support (07) présente sur sa largeur et sa longueur coopérant avec la couche (06), respectivement une pluralité d'ouvertures traversantes (08), en particulier non reliées.

13. Unité d'impression selon la revendication 2, **caractérisée en ce que** le support (07) est réalisé sous la forme de tube support (07) avec un profil creux, en particulier un profil en forme d'anneau de cercle.

14. Unité d'impression selon la revendication 2, **caractérisée en ce qu'**une paroi (15), portant la couche (06), du support (07) présente, observée en profil, essentiellement une courbure complémentaire de l'allure de la bande.

15. Unité d'impression selon la revendication 2, **caractérisée en ce qu'**une paroi (15), portant la couche (06), du support (07) est configurée sous forme de paroi (15) incurvée, à profil sensiblement en forme de segment de cercle.

16. Unité d'impression selon la revendication 2, 14 ou 15, **caractérisée en ce qu'**une épaisseur de paroi du support (07), ou au moins de la paroi (15) portant la couche (06), est supérieure à 3 mm, en particulier supérieure à 5 mm.

17. Unité d'impression selon la revendication 2 ou 7, **caractérisée en ce qu'**un degré d'ouverture sur la surface, tournée vers l'extérieur, du matériau poreux (06) est compris dans la fourchette située entre 3 % et 30 %, de préférence entre 10 % et 25 %.

18. Unité d'impression selon la revendication 1, **caractérisée en ce qu'**un diamètre des ouvertures (03) est inférieur ou égal à 300 µm, en particulier compris dans la fourchette entre 60 et 150 µm.

19. Unité d'impression selon la revendication 1, **caractérisée en ce qu'**une épaisseur de la paroi (12) est comprise dans la fourchette allant de 0,2 à 3,0 mm.

20. Unité d'impression selon la revendication 1 ou 6, **caractérisée en ce que** le choix de matériau, le dimensionnement et la sollicitation par une pression, sont choisis tel que, à partir de la surface de sortie d'air du matériau fritté, par heure, de 1 à 20 mètres cube normaux sortent sur un mètre carré de la surface d'enveloppe présentant les ouvertures (03).

21. Unité d'impression selon la revendication 1 ou 6, **caractérisée en ce que** le choix de matériau, le dimensionnement et la sollicitation par une pression, sont choisis tel que de 2 à 15, en particulier, de 3 à 7 mètres cube normaux d'air par seconde sortent d'un mètre carré de la surface d'enveloppe présentant les ouvertures (03).

22. Unité d'impression selon la revendication 2 ou 7, **caractérisée en ce que** le matériau (06) poreux est sollicité intérieurement par une surpression d'au moins 1 bar.

23. Unité d'impression selon la revendication 2 ou 7, **caractérisée en ce que** le matériau (06) poreux est sollicité de l'intérieur par une surpression avec le fluide, de plus de 4 bars, en particulier comprise dans la fourchette allant de 5 à 7 bars.

24. Unité d'impression selon la revendication 1 ou 6, **caractérisée en ce qu'**une conduite d'amenée pour l'amenée du fluide à l'élément de guidage (01) présente une section transversale intérieure inférieure à 100 mm2, en particulier, comprise dans la fourchette entre 10 et 60 mm².

25. Unité d'impression selon la revendication 1 ou 6, **caractérisée en ce que** le diamètre extérieur de l'élément de guidage (01) est compris dans la fourchette de 60 à 100 mm.

26. Unité d'impression selon la revendication 1 ou 6, **caractérisée en ce que** l'élément de guidage (01) présente une longueur supérieure à 1.200 mm.

27. Unité d'impression selon la revendication 1 ou 6, **caractérisée en ce que** le fluide placé sous pression est de l'air comprimé.

28. Unité d'impression selon la revendication 1, **caractérisée en ce que** la partie, porteuse des micro-ouvertures (03), de l'élément de guidage (01) est réalisée sous la forme d'insert (14) désolidarisable, sur un support (16).

29. Unité d'impression selon la revendication 1 ou 28, **caractérisée en ce qu'**une zone, portant les micro-perçages (11), de la paroi (12), ou bien l'insert (14), présente, observée en profil, essentiellement une courbure complémentaire de l'allure de bande.

30. Unité d'impression selon la revendication 1 ou 28, **caractérisée en ce qu'**une zone, portant les micro-perçages (11), de la paroi (12) du support (07), ou l'insert (14), est réalisée sous la forme de paroi (15) incurvée ayant un profil sensiblement en forme de segment de cercle.

31. Unité d'impression selon la revendication 5, 15 ou 30, **caractérisée en ce qu'**un angle de cercle partiel (γ) du segment est choisi dans la fourchette comprise entre 10° et 45°, en particulier, entre 15 et 35°.

32. Unité d'impression selon la revendication 5, 15 ou 30, **caractérisée en ce qu'**une largeur (b01) de l'élément de guidage (01) dans la zone du segment est comprise dans la fourchette allant de 30 à 150 mm, en particulier de 50 à 110 mm.

33. Unité d'impression selon la revendication 1 ou 2, **caractérisée en ce que** cette première unité d'impression est réalisée de façon à pouvoir fonctionner en échange avec une deuxième unité d'impression (05), **en ce que**, en un premier mode de fonctionnement, la première unité d'impression (05) est plaquée en imprimant la bande (02), tandis que la bande (02) est guidée sans contact à travers la deuxième unité d'impression (05) et, en un deuxième mode de fonctionnement, la première unité d'impression (05) est dégagée et est passée sans contact par la bande (02), tandis que la deuxième est plaquée et que la bande (02) est imprimée.

34. Unité d'impression selon la revendication 1 ou 2, **caractérisée en ce que** la bande (02) est guidée à travers cinq unités d'impression (05).

35. Unité d'impression selon la revendication 33 ou 34, **caractérisée en ce qu'**au moins les deux unités d'impression (05), devant être passées sans contact au choix, présentent chacune, dans la zone d'entrée et de sortie de leur intervalle d'espace (10), des éléments de guidage (01).

36. Unité d'impression selon la revendication 1, **caractérisée en ce que** les perçages (11) sont fabriqués à l'aide de particules accélérés.

37. Unité d'impression selon la revendication 36, **caractérisée en ce que** les perçages (11) sont fabriqués par forage, à l'aide d'un rayon d'électrons.

38. Unité d'impression selon la revendication 1, **caractérisée en ce qu'**au moins un tronçon de paroi, présentant les perçages (11), de l'élément de guidage (01) présente sur sa surface un ennoblissement repoussant la souillure et/ou l'encre.

39. Unité d'impression selon la revendication 38, **caractérisée en ce que** l'ennoblissement est réalisé sous la forme d'un revêtement par du chrome.

40. Unité d'impression selon la revendication 39, **caractérisée en ce que** la surface est soumise à un polissage à fini spéculaire.
